# FASCICULE DE BREVET EUROPEEN

(11) **EP 2 006 081 B1**
(45) Date de publication et mention de la délivrance du brevet: **05.12.2012**
(21) Numéro de dépôt: 08158489.8
(22) Date de dépôt: 18.06.2008
(51) Int. Cl.: B31B 19/90, B65B 61/18, B65D 33/25, B65B 9/213

(54) **Positionneur de bandes de profilés**
Positionierer von Profilbändern
Profile band positioning device

(30) Priorité: 21.06.2007 FR 0755928
(43) Date de publication de la demande: 24.12.2008
(73) Titulaire: S2F FLEXICO, 60119 Henonville (FR)
(72) Inventeur: Barreaux, Michel, 60119 Henonville (FR)
(74) Mandataire: Regimbeau

(56) Documents cités:
- EP-A- 1 308 269
- WO-A-02/092434
- US-A- 4 709 533
- US-A- 6 047 521
- US-B1- 6 290 390

## Description

L'invention concerne un dispositif pour positionner des bandes de profilés de fermeture pré-équipées de curseurs par rapport aux bords longitudinaux d'un film thermoplastique et destinées en particuliers à fermer un sachet, dans une machine de formage, soudage et éventuellement remplissage de sachets en automatique.

Le positionnement relatif des bandes de profilés de fermeture pré-équipées de curseurs par rapport aux bords du film est une difficulté majeure posée par la réalisation de sachets sur de telles machines de formage et soudage en automatique, dans la mesure où bandes de profilés et film glissent sur un col de formage.

Pourtant, l'étape de soudage est fondamentale si l'on veut qu'un sachet soit muni d'une fermeture qui soit apte à enfermer le contenu hermétiquement. Mais si les bandes sont trop proches radialement du col de formage (c'est-à-dire si elles chevauchent trop les bords du film), il se peut que les mâchoires du dispositif de soudure se ferment sur les curseurs, ou encore que le film perturbe leur déplacement. Et inversement, si les bandes sont trop éloignées radialement du col de formage, le dispositif de soudure peut souder les bords du film entre eux, et non sur les bandes de profilés de fermeture. Enfin, si elles ne sont pas amenées parallèlement à la direction de défilement du film thermoplastique, les bords longitudinaux du film sont partiellement soudés entre eux.

Il est donc nécessaire de trouver un moyen pour équilibrer et positionner de manière satisfaisante des bandes de profilés de fermeture pré-équipées de curseurs par rapport au col de formage et aux bords longitudinaux du film thermoplastique.

Diverses solutions ont déjà été proposées.

L'une d'entre elles, décrite dans le document WO 02/092434, met en oeuvre des profilés de fermeture complémentaires, pré-équipés de curseurs et comprenant des voiles latéraux de support distincts qui s'étendent au-delà des profilés de fermeture. On réalise une boucle dans un film destiné à former la paroi du sachet, et on fixe l'ensemble formé par les profilés et les voiles dans une partie concave de la boucle, sur la surface du film qui correspond à la surface extérieure du sachet.

Ce procédé permet d'assurer un soudage correct des bandes de profilés de fermeture sur les bords longitudinaux du film.

Un autre dispositif est connu de US 6 047 521 A. Il n'est toutefois pas adapté pour positionner des bandes de profilés munies de curseurs.

Un objectif du dispositif de l'invention est de fournir une autre solution, moins complexe à mettre en oeuvre, afin de bien positionner les bandes de profilés de fermeture et les curseurs par rapport aux bords du film.

Ce but est atteint dans le cadre de la présente invention grâce à un dispositif selon la revendication 1.

D'autres caractéristiques, buts et avantages de la présente invention apparaîtront à la lecture de la description détaillée qui va suivre, et en regard des dessins annexés sur lesquels :
- la figure 1 représente une vue schématique en perspective d'une machine de fabrication de sachets susceptible d'utiliser le dispositif de positionnement conforme à la présente invention,
- les figure 2 à 4 sont une représentation en coupe de trois variantes d'un premier mode de réalisation possible d'un dispositif selon l'invention,
- les figures 5 et 6 sont une représentation en coupe de deux variantes d'un deuxième mode de réalisation possible d'un dispositif selon l'invention.

Des références identiques sur ces figures désignent des éléments identiques.

L'invention s'applique à la fabrication de sachets 80 par exemple sur une machine automatique de fabrication, de préférence remplissage et fermeture de sachets du type illustré schématiquement sur la figure 1. Une telle machine comprend :
- des moyens d'approvisionnement d'une bande de profilés de fermeture 21,
- des moyens 22 d'approvisionnement de chaînes de curseurs,
- un poste 20 destiné à opérer séquentiellement la pose individuelle de chaque curseur sur ladite bande,
- un poste 30 destiné à assurer la « fermeture des bandes », c'est-à-dire l'engagement des deux profilés de la bande de fermeture, après pose des curseurs,
- des moyens d'approvisionnement 24 d'un film thermoplastique 11,
- un col de formage 3, associé à une goulotte de remplissage 40, qui conforme le film à partir d'un état initial plan, en un tube,
- un dispositif de positionnement 70 de la bande de fermeture 10 par rapport aux bords longitudinaux adjacents du film 11, associé à des mâchoires de soudure longitudinale 5, et
- des mâchoires de soudure transversale associées à des moyens de coupe 60.

L'invention s'applique à tous types de bandes de fermeture 10 (notamment les bandes de fermeture comprenant deux profilés mâle et femelle complémentaires, des profilés en crochet, etc...).

Chaque bande de fermeture 10 est fixée sur un voile latéral de support qui lui est solidaire. Le cas échéant, le voile de support est commun et sert de paroi anti-effraction 13.

De même, les curseurs 12 peuvent faire l'objet de nombreuses variantes de réalisation. De préférence, chaque curseur est composé d'une semelle qui porte, sur une face, deux ailes latérales et une nervure centrale de séparation, qui définissent deux couloirs convergents/divergents selon la direction considérée, chaque couloir étant destiné à recevoir l'une des bandes de profilés de fermeture 10.

Le pas de disposition des curseurs 12 sur les bandes de profilés de fermeture 10 correspond de préférence à la taille des sachets 80 à former.

L'invention s'applique également à la fabrication de sachets 80 vides destinés à un remplissage ultérieur.

Différents modes de réalisation peuvent être envisagés.

### Premier mode de réalisation

Le dispositif de positionnement 70 est placé de préférence sur le col de formage 3 du sachet 80. Il comprend :
■ un guide 1 en U, s'étendant longitudinalement par rapport au col de formage 3, comprenant une paroi supérieure et deux ailes latérales. Les ailes latérales sont agencées de sorte à former un U avec la paroi supérieure et à définir ainsi un couloir.
■ deux plaques latérales de guidage 4, en matière plastique ou métallique, de préférence fixées sur le guide 1, parallèlement à ses ailes, et
■ un insert 2 rectangulaire, qui s'étend radialement depuis le col de formage 3 et parallèlement aux plaques latérales de guidage 4, en métal.

L'insert 2 est positionné entre les plaques latérales de guidage 4, sous le couloir du guide 1 et à distance de sa paroi supérieure, de sorte qu'il subsiste un espace entre chaque face latérale de l'insert 2 et chaque plaque 4 d'une part, et entre l'insert 2 et le guide 1 d'autre part.

Afin d'atteindre l'objectif de l'invention, on amène à défilement et on conforme le film 11 autour du col de formage 3, de sorte que les extrémités longitudinales libres du film 11 soient appliquées contre l'insert rectangulaire 2 par les plaques latérales de guidage 4 (ces extrémités longitudinales libres du film 11 étant insérées entre les plaques latérales de guidage 4 et l'insert 2).

Le plaquage des bords longitudinaux du film 11 contre l'insert par les deux plaques de guidage 4 assure une bonne mise en place du film 11 ainsi que son maintien en position au moment du soudage.

Simultanément, des bandes de profilés 10 pré-équipées de curseurs 12 (par exemple au moyen d'un dispositif de pose de curseur situé en amont sur la machine), de préférence fermées, sont amenées et placées sur le film, entre l'insert 2 et le couloir formé par le guide 1 en U, avec chevauchement des voiles latéraux de support des bandes de profilés 10 sur les bords longitudinaux du film 11, comme illustré sur la figure 2. Les bandes de profilés de fermeture 10 sont alors orientées de telle sorte que les curseurs 12 soient positionnés entre l'insert 2 et le guide 1 en U, et que les voiles soient dirigés vers le col de formage 3.

Les bandes de profilés 10 pré-équipées sont alors précisément maintenues en position radiale par rapport au col de formage 3 et aux bords longitudinaux du film 11, d'une part par le guide 1 en U qui sert de butée radiale externe, et d'autre part par l'insert 2 qui sert de butée radiale interne.

Et l'insert 2, de par son positionnement entre les deux bords longitudinaux du film 11 lors du soudage, empêche leur soudage mutuel.

Par ailleurs, la longueur du guide 1 en U est de préférence au minimum égale à la distance entre deux curseurs 12. Les curseurs constituent ainsi deux appuis, et garantissent la stabilité et l'équilibre des bandes de fermeture 10 au cours du soudage.

De préférence les plaques de guidage 4 ne sont fixées au guide en U 1 qu'au niveau de leurs extrémités longitudinales, pour ne pas entraver le passage des mâchoires de soudure longitudinale 5.

En variante, le guide 1 en U comprend en outre deux saillies 1a et 1b longitudinales, s'étendant de l'extrémité libre des ailes vers l'intérieur du couloir, parallèlement à la paroi supérieure, de manière à supporter les curseurs 12 lors du soudage des bandes (voir par exemple figures 5 et 6). On peut ainsi encore davantage assurer le maintien en position radiale des bandes de profilés.

En variante encore, on prévoit que les saillies 1a et 1b s'étendent longitudinalement depuis la surface intérieure des ailes, ou encore de manière non parallèle à la paroi supérieure.

Lorsque les bandes de profilés de fermeture 10 sont portées par un voile latérale de support 13 commun, qui sert de témoin d'ouverture et de paroi anti-effraction, la surface supérieure de l'insert 2 épouse la forme du voile 13. Par exemple, la surface est concave, ou en forme de V, comme illustré sur les figures 3 et 4.

### Deuxième mode de réalisation

Dans ce mode de réalisation, le dispositif de positionnement 70 est à nouveau placé de préférence sur le col de formage 3 du sachet. Il comprend :
■ un guide 1 en U, s'étendant longitudinalement par rapport au col de formage. Le guide 1 comprend une paroi supérieure, deux parois latérales, et le cas échéant deux saillies 1a et 1b.
   Les ailes sont agencées de sorte à former un U avec la paroi supérieure et à définir ainsi un couloir, et les saillies 1a et 1b s'étendent de l'extrémité libre des ailes vers l'intérieur du couloir, parallèlement à la paroi supérieure, comme illustré sur la figure 5.
■ deux plaques latérales de guidage 4, en matière plastique ou métallique, fixées le long du guide 1 en U, et
■ deux doigts de guidage 6 en métal, parallèles entre eux, et s'étendant radialement depuis le col de formage 3.
   Chaque doigt comprend au moins une gorge de guidage 7, formée longitudinalement dans sa face intérieure (à savoir la face orientée vers l'autre doigt).

Les doigts de guidage 6 sont positionnés entre les plaques latérales de guidage 4, sous le couloir du guide 1 et à distance de sa paroi supérieure, de sorte qu'il subsiste un espace entre chaque doigt 6 et une plaque de guidage 4 d'une part, et les doigts 6 et le guide 1 d'autre part.

De préférence les plaques de guidage 4 ne sont fixées au guide en U 1 qu'au niveau de leurs extrémités longitudinales, pour ne pas entraver le passage des mâchoires de soudure longitudinale 5.

En variante, on prévoit que les saillies 1a et 1b s'étendent depuis la surface intérieure des ailes (comme illustré sur la figure 6), ou encore de manière non parallèle à la paroi supérieure du guide 1.

Comme illustré sur la figure 5, des surépaisseurs ou nervures 14 sont formées longitudinalement sur la face extérieure des voiles support des bandes de profilés 10. Leurs forme et dimensions sont complémentaires de celles des gorges 7 de guidage des doigts 6, de sorte que lesdites surépaisseurs ou nervures 14 soient aptes à être introduites et maintenues radialement dans les gorges 7, tout en pouvant s'y déplacer dans le sens de défilement.

Afin d'atteindre l'objectif de l'invention, on amène à défilement et on conforme le film 11 autour du col de formage 3, et on place chaque bord longitudinal du film thermoplastique 11 entre la paroi extérieure d'un des doigts de guidage 6 et la plaque latérale de guidage 4 correspondante. Les deux plaques de guidage 4 maintiennent alors les bords du film 11 plaqués contre les doigts de guidage 6.

Simultanément, on engage les surépaisseurs ou nervures 14 dans les gorges de guidage 7 des plaques de guidage latérales 6. Les bandes de fermeture 10 sont par ailleurs positionnées de telle sorte que les curseurs 12 soient guidés dans le couloir formé par le guide 1 en U et reposent sur les saillies 1a et 1b, pour qu'ils soient maintenus à une distance fixe prédéterminée du col de formage 3. On assure ainsi le positionnement radial des bandes de profilés 10 sur lesquelles sont montés les curseurs par rapport aux bords longitudinaux du film 11.

Les mâchoires de soudure longitudinale 5 soudent alors les bords longitudinaux du film thermoplastique 11 sur les voiles latéraux des bandes de profilés 10 en se refermant au-dessus des doigts de guidage 6.

De préférence, la longueur du guide 1 en U est au minimum égale à la distance entre deux curseurs 12. Ces curseurs forment alors deux appuis, et garantissent la stabilité et l'équilibre des bandes de fermeture 10 au cours du soudage.

En variante, on peut prévoir de former les surépaisseurs ou nervures sur les extrémités libres du film, et les gorges de guidage complémentaires sur la surface externe de chaque doigt 6, ou encore que les doigts de guidage 6 comportent, sur leur surface intérieure, des nervures longitudinales 8 pénétrant dans des gorges complémentaires 15 formées sur les bandes de profilés de fermeture 10, comme illustré sur la figure 6.

Le cas échéant, on prévoit d'associer le dispositif de positionnement 70 à un système de coupe conçu pour couper des bords longitudinaux du film 11, afin de garantir une parfaite coïncidence de positionnement des deux bords longitudinaux du film 11 et éviter toute perturbation du déplacement du curseur 12.

On peut prévoir par ailleurs que l'un des bords longitudinaux du film 11 déborde au-delà de la bande de fermeture 10 et des curseurs 12 associés, pour former par exemple une poignée.

Bien entendu la présente invention n'est pas limitée aux modes de réalisation particuliers qui viennent d'être décrits mais s'étend à toute variante dans le cadre des revendications.

## Revendications

1. Dispositif (70) pour positionner des bandes de profilés de fermeture (10) munies d'une pluralité de curseurs par rapport aux bords longitudinaux d'un film thermoplastique (11) tubulaire, comprenant au moins une butée (1) radiale externe constituant un guide qui s'étend longitudinalement par rapport à un col de formage (3),
**caractérisé en ce que** la longueur de ladite butée radiale externe (1) est au moins égale à la distance séparant deux curseurs (12) successifs sur les bandes de profilés (10) de sorte qu'elle est adapté pour guider les curseurs le long du col de formage (3), et **en ce que** le dispositif comprend en outre des plaques latérales de guidage (4) s'étendant longitudinalement par rapport au col de formage de part (3) et d'autre de la butée radiale externe (2) afin de positionner le film thermoplastique (11) sur le col de formage (3) et une butée radiale interne (2, 6), s'étendant radialement depuis le col de formage (3) entre les plaques latérales de guidage (4) adaptée pour mettre en position les bandes de profilé par rapport aux bords longitudinaux du film thermoplastique (11).

2. Dispositif (70) selon la revendication précédente, **caractérisé en ce que** le guide (1) comprend une paroi supérieure et deux parois latérales agencées de sorte à former un U avec la paroi supérieure et à définir ainsi un couloir.

3. Dispositif (70) selon la revendication précédente, **caractérisé en ce que** les plaques latérales de guidage s'étendent le long de la butée (1) radiale externe.

4. Dispositif (70) selon la revendication 3, **caractérisé en ce que** les plaques de guidage (4) sont en matière plastique ou métallique.

5. Dispositif (70) selon l'une des revendications précédentes, **caractérisé en ce que** les bandes de profilés de fermeture (10) comprennent un voile (13) latéral de support commun.

6. Dispositif (70) selon la revendication précédente, **caractérisé en ce que** le voile (13) latéral de support commun est un témoin d'ouverture.

7. Dispositif (70) selon la revendication précédente, **caractérisé en ce que** la butée radiale interne (2) est un insert qui s'étend radialement depuis le col de formage (3).

8. Dispositif (70) selon la revendication précédente, **caractérisé en ce que** l'insert (2) a une forme rectangulaire.

9. Dispositif (70) selon l'une des revendications 7 ou 8, **caractérisé en ce que** la surface supérieure de l'insert (2) est concave ou en forme de V.

10. Dispositif (70) selon la revendication 1, **caractérisé en ce que** la butée radiale interne (2) comprend deux doigts de guidage (6) parallèles entre eux, et s'étendant radialement depuis le col de formage (3).

11. Dispositif (70) selon la revendication précédente, **caractérisé en ce que** les doigts de guidage (6) comprennent au moins une gorge de guidage (7) longitudinale complémentaire d'une surépaisseur (14) formée longitudinalement sur un voile support des bandes de profilés de fermeture (10).

12. Dispositif (70) selon la revendication 10, caractérisé en ce en ce que les doigts de guidage (6) comprennent au moins une nervure longitudinale (8) complémentaire d'une gorge (15) formée longitudinalement sur un voile support des bandes de profilés de fermeture (10).

13. Dispositif (70) selon l'une des revendications 10 à 12, **caractérisé en ce que** la butée radiale interne (2, 6) est en métal.

14. Dispositif (70) selon l'une quelconque des revendications 1 à 13, **caractérisé en ce que** la butée radiale externe (1) est un guide qui s'étend longitudinalement par rapport à un col de formage (3) et que le guide (1) comprend en outre deux saillies (1a, 1b) longitudinales, qui s'étendent depuis la surface intérieure des ailes latérales du guide (1).

15. Dispositif (70) selon la revendication précédente, **caractérisé en ce que** les curseurs (12), qui sont positionnés sur les bandes de profilés (10), reposent sur les saillies (1b) du guide (1).

16. Dispositif (70) selon l'une quelconque des revendications précédentes, **caractérisé en ce que** la butée (1) radiale externe est en matière plastique ou métallique.

17. Dispositif (70) selon l'une quelconque des revendications précédentes, **caractérisé en ce qu'**il est associé à des mâchoires de soudure longitudinale (5).

18. Dispositif (70) selon l'une quelconque des revendications précédentes, **caractérisé en ce qu'**il est associé à des mâchoires de soudure transversale (60).

19. Dispositif (70) selon l'une quelconque des revendications précédentes, **caractérisé en ce qu'**il est associé à des moyens de coupe longitudinale.

20. Machine de fabrication d'un sachet (80) équipé d'une bande de profilés de fermeture (10) munie de curseurs (12), **caractérisée en ce qu'**elle comprend un dispositif (70) conforme à l'une des revendications 1 à 19.

## Claims

1. Device (70) for positioning closing profile strips (10) provided with a plurality of sliders with respect to the longitudinal edges of a tubular thermoplastic film (11), comprising at least one external radial stop (1) constituting a guide that extends longitudinally with respect to a forming neck (3),
**characterised in that** the length of said external radial stop (1) is at least equal to the distance separating two successive sliders (12) on the profile bands (10) such that it is adapted to guide the sliders along the forming neck (3), and **in that** the device further comprises lateral guiding plates (4) extending longitudinally with respect to the forming neck (3) and also on each side of the external radial stop (2) in order to position the thermoplastic film (11) on the forming neck (3) and an internal radial stop (2, 6), extending radially from the forming neck (3) between the lateral guiding plates (4) adapted to place in position the closing profile strips with respect to the longitudinal edges of the thermoplastic film (11).

2. Device (70) according to the preceding claim, **characterised in that** the guide (1) comprises an upper wall and two lateral walls arranged so as to form a U-shape with the upper wall and thereby defining a passage.

3. Device (70) according to the preceding claim, **characterised in that** the lateral guiding plates extend along the external radial stop (1).

4. Device (70) according to claim 3, **characterised in that** the lateral guiding plates (4) are made of plastics or metal.

5. Device (70) according to one of the preceding claims, **characterised in that** the closing profile strips (10) comprise a common support lateral web (13).

6. Device (70) according to the preceding claim, **characterised in that** the common support lateral web (13) is an evidence of opening.

7. Device (70) according to the preceding claim, **characterised in that** the internal radial stop (2) is an insert that extends radially from the forming neck (3).

8. Device (70) according to the preceding claim, **characterised in that** the insert (2) has a rectangular shape.

9. Device (70) according to one of claims 7 or 8, **characterised in that** the upper surface of the insert (2) is concave or V-shaped.

10. Device (70) according to claim 1, **characterised in that** the internal radial stop (2) comprises two guiding fingers (6) parallel to each other, and extending radially from the forming neck (3).

11. Device (70) according to the preceding claim, **characterised in that** the guiding fingers (6) comprise at least one longitudinal guiding throat (7) complementary to an extra thickness (14) formed longitudinally on a support web of the closing profile strips (10).

12. Device (70) according to claim 10, **characterised in that** the guiding fingers (6) comprise at least one longitudinal rib (8) complementary to a throat (15) formed longitudinally on a support web of the closing profile strips (10).

13. Device (70) according to one of claims 10 to 12, **characterised in that** the internal radial stop (2, 6) is made of metal.

14. Device (70) according to any of claims 1 to 13, **characterised in that** the external radial stop (1) is a guide that extends longitudinally with respect to a forming neck (3) and that the guide (1) further comprises two longitudinal projections (la, 1b), which extend from the inner surface of the lateral wings of the guide (1).

15. Device (70) according to the preceding claim, **characterised in that** the sliders (12), which are positioned on the profile bands (10), rest on the projections (1b) of the guide (1).

16. Device (70) according to any of the preceding claims, **characterised in that** the external radial stop (1) is made of plastics or metal.

17. Device (70) according to any of the preceding claims, **characterised in that** it is associated with longitudinal welding jaws (5).

18. Device (70) according to any of the preceding claims, **characterised in that** it is associated with traversal welding jaws (60).

19. Device (70) according to any of the preceding claims, **characterised in that** it is associated with longitudinal cutting means.

20. Machine for manufacturing a bag (80) equipped with a sealing profile band (10) provided with sliders (12), **characterised in that** it comprises a device (70) according to one of claims 1 to 19.

## Patentansprüche

1. Vorrichtung (70) zum Positionieren von mit einer Vielzahl von Schiebern versehenen Verschlussprofilstreifen (10) in Bezug auf die Längsränder eines thermoplastischen Folienschlauchs (11), mit wenigstens einem eine Führung bildenden äußeren radialen Anschlag (1), der sich bezüglich eines Formungshalses (3) längs erstreckt, **dadurch gekennzeichnet, dass** die Länge des äußeren radialen Anschlags (1) mindestens dem Abstand zwischen zwei auf den Profilstreifen (10) aufeinanderfolgenden Schiebern (12) entspricht, so dass er die Schieber entlang des Formungshalses (3) zu führen vermag, und dass die Vorrichtung ferner seitliche Führungsplatten (4), die sich zum Positionieren der thermoplastischen Folie (11) auf dem Formungshals (3) bezüglich des Formungshalses (3) in Längsrichtung beiderseits des äußeren radialen Anschlags (2) erstrecken, und einen inneren radialen Anschlag (2, 6) umfasst, der sich vom Formungshals (3) aus radial zwischen den seitlichen Führungsplatten (4) erstreckt und die Profilstreifen bezüglich der Längsränder der thermoplastischen Folie (11) in Position zu bringen vermag.

2. Vorrichtung (70) nach dem vorhergehenden Anspruch,
**dadurch gekennzeichnet, dass** die Führung (1) eine obere Wand und zwei Seitenwände umfasst, die solchermaßen angeordnet sind, dass sie mit der oberen Wand ein U formen und somit einen Gang bilden.

3. Vorrichtung (70) nach dem vorhergehenden Anspruch,
**dadurch gekennzeichnet, dass** sich die seitlichen Führungsplatten längs des äußeren radialen Anschlags (1) erstrecken.

4. Vorrichtung (70) nach Anspruch 3,
**dadurch gekennzeichnet, dass** die Führungsplatten (4) aus Kunststoff oder Metall sind.

5. Vorrichtung (70) nach einem der vorhergehenden Ansprüche,
**dadurch gekennzeichnet, dass** die Verschlussprofilstreifen (10) ein gemeinsames seitliches Stützgewebe (13) aufweisen.

6. Vorrichtung (70) nach dem vorhergehenden Anspruch,
**dadurch gekennzeichnet, dass** das gemeinsame seitliche Stützgewebe (13) ein Originalitätsverschluss ist.

7. Vorrichtung (70) nach dem vorhergehenden Anspruch,
**dadurch gekennzeichnet, dass** der innere radiale Anschlag (2) ein Einsatz ist, der sich vom Formungshals (3) aus radial erstreckt.

8. Vorrichtung (70) nach dem vorhergehenden Anspruch,
**dadurch gekennzeichnet, dass** der Einsatz (2) eine rechteckige Form hat.

9. Vorrichtung (70) nach einem der Ansprüche 7 oder 8,
**dadurch gekennzeichnet, dass** die Oberseite des Einsatzes (2) konkav oder V-förmig ist.

10. Vorrichtung (70) nach Anspruch 1,
**dadurch gekennzeichnet, dass** der innere radiale Anschlag (2) zwei zueinander parallele Führungsfinger (6) aufweist, die sich vom Formungshals (3) aus radial erstrecken.

11. Vorrichtung (70) nach dem vorhergehenden Anspruch,
**dadurch gekennzeichnet, dass** die Führungsfinger (6) wenigstens eine längs verlaufende Führungsnut (7) aufweisen, die zu einer Verdickung (14) komplementär ist, welche längs auf einem Stützgewebe der Verschlussprofilstreifen (10) ausgebildet ist.

12. Vorrichtung (70) nach Anspruch 10,
**dadurch gekennzeichnet, dass** die Führungsfinger (6) wenigstens eine Längsrippe (8) aufweisen, die zu einer Nut (15) komplementär ist, welche auf einem Stützgewebe der Verschlussprofilstreifen (10) ausgebildet ist.

13. Vorrichtung (70) nach einem der Ansprüche 10 bis 12,
**dadurch gekennzeichnet, dass** der innere radiale Anschlag (2, 6) aus Metall ist.

14. Vorrichtung (70) nach einem der Ansprüche 1 bis 13,
**dadurch gekennzeichnet, dass** der äußere radiale Anschlag (1) eine Führung ist, die sich in Bezug auf einen Formungshals (3) in Längsrichtung erstreckt, und dass die Führung (1) ferner zwei längs verlaufende Vorsprünge (1a, 1b) aufweist, die sich von der Innenseite der Seitenteile der Führung (1) aus erstrecken.

15. Vorrichtung (70) nach dem vorhergehenden Anspruch,
**dadurch gekennzeichnet, dass** die Schieber (12), die auf den Profilstreifen (10) positioniert sind, auf den Vorsprüngen (1b) der Führung (1) ruhen.

16. Vorrichtung (70) nach einem der vorhergehenden Ansprüche,
**dadurch gekennzeichnet, dass** der äußere radiale Anschlag (1) aus Kunststoff oder Metall ist.

17. Vorrichtung (70) nach einem der vorhergehenden Ansprüche,
**dadurch gekennzeichnet, dass** sie längs verlaufenden Schweißbacken (5) zugeordnet ist.

18. Vorrichtung (70) nach einem der vorhergehenden Ansprüche,
**dadurch gekennzeichnet, dass** sie quer verlaufenden Schweißbacken (60) zugeordnet ist

19. Vorrichtung (70) nach einem der vorhergehenden Ansprüche,
**dadurch gekennzeichnet, dass** sie längs verlaufenden Schneidemitteln zugeordnet ist.

20. Maschine zur Herstellung eines Beutels (80), der mit einem mit Schiebern (12) versehenen Verschlussprofilstreifen (10) versehen ist,
**dadurch gekennzeichnet, dass** sie eine Vorrichtung (70) nach einem der Ansprüche 1 bis 19 umfasst.
